# FASCICULE DE BREVET EUROPEEN

(11) **EP 2 456 691 B1**
(45) Date de publication et mention de la délivrance du brevet: **15.07.2020**
(21) Numéro de dépôt: 10752084.3
(22) Date de dépôt: 22.07.2010
(51) Int. Cl.: B65F 3/04, B65F 1/14

(54) **CAMION DE COLLECTE POUR LE VIDAGE DE BACS DE COLLECTE DE DECHETS**
SAMMELWAGEN ZUR ENTLEERUNG VON ABFALLSAMMELBEHÄLTERN
COLLECTION TRUCK FOR EMPTYING WASTE COLLECTION RECEPTACLES

(30) Priorité: 22.07.2009 FR 0955132
(43) Date de publication de la demande: 30.05.2012
(73) Titulaire: SULO France, 69800 Saint-Priest (FR); Ros Roca, S.A., 25300 Tarrega (Lleida) (ES)
(72) Inventeur: MOREL, Xavier, F-01150 LAGNIEU (FR); RENAUDIE, Vincent, F-21000 Dijon (FR); OLLIER, Fabrice, F-01700 Miribel (FR); CASELLAS SOLE, Domingo, E-25300 TARREGA (Lleida) (ES)
(74) Mandataire: Remy, Vincent Noel Paul
(86) Numéro de dépôt international: PCT/FR2010/051558
(87) Numéro de publication internationale: WO 2011/010073

(56) Documents cités:
- EP-A1- 0 412 020
- EP-A1- 0 577 540
- EP-A1- 0 691 288
- EP-A1- 0 728 681
- WO-A1-2004/039699
- DE-U1- 29 907 954
- US-A- 5 004 392

## Description

La présente invention concerne un camion de collecte pour le vidage de bacs de collecte de déchets.

La demande de brevet US-A-5 004 392 divulgue un camion de collecte selon le préambule de la revendication 1.

On sait que la manipulation des bacs de collecte génère des nuisances sonores auxquelles il a déjà été tenté de remédier en prévoyant différents dispositifs d'atténuation de bruits sur les bacs.

Ces dispositifs réduisent les bruits engendrés par les bacs lorsqu'on les fait rouler sur le sol ou qu'on ouvre ou ferme leurs couvercles, ce qui constitue déjà des améliorations importantes.

En revanche, lors du vidage des bacs par des camions de collecte, les bruits générés continuent d'être très importants, ce qui pose des problèmes variables, selon l'environnement dans lequel s'effectuent les opérations. On sait que, dans un environnement silencieux, les camions de collecte sont une source de bruit dont peuvent se plaindre certains habitants.

La présente invention vise à proposer une solution à ce problème.

La présente invention concerne un camion de collecte selon la revendication 1.

Au sens de la présente invention, on entend par cinématique des moyens mécaniques de vidage les critères définissant la trajectoire et l'orientation du bac à chaque instant de son mouvement de vidage et on entend par dynamique des moyens mécaniques de vidage les critères définissant la vitesse et l'accélération du bac à chaque instant de son mouvement de vidage, vitesse et accélération étant des données algébriques, c'est-à-dire potentiellement négatives, ce qui inclut des décélérations.

L'invention permet de mettre en œuvre des opérations de vidage de bacs réduisant les émissions sonores provoquées par le camion lui-même et par les interactions sonores, de types chocs ou vibrations, se produisant entre chaque bac et le camion pendant le vidage, en adaptant précisément la trajectoire du bac, son orientation, sa vitesse et son accélération à chaque instant, de manière à rendre l'opération de vidage la plus silencieuse possible.

Dans l'état de la technique, les paramètres déterminant trajectoire, orientation, vitesse et accélération du bac pendant son vidage étaient déterminés en fonction de l'efficacité recherchée du vidage et, surtout, de façon à assurer le vidage de tous les types de bacs susceptibles d'être vidés par le camion de collecte. En conséquence, certains paramètres étaient nécessairement sur-dimensionnés vis-à-vis de certains bacs et certaines trajectoires inadaptées, du moins s'agissant du bruit engendré, notamment parce que des mouvements rapides et brutaux étaient souvent retenus comme fournissant la meilleure efficacité moyenne de vidage vis-à-vis de plusieurs types de bacs.

Dans un premier mode de réalisation qui ne fait pas partie de la présente invention, le camion comprend un moyen manuel de sélection entre plusieurs modes de vidage, chaque mode de vidage correspondant à un paramétrage différent de l'organe paramétrable des moyens mécaniques de vidage.

Ce mode de réalisation présente l'avantage d'être très simple à exécuter : la personne chargée de présenter des bacs au camion pour les vider sélectionne un mode de vidage avant de déclencher le vidage. Les modes de vidage proposés peuvent dépendre du type de bac ou plus simplement d'un choix entre « rapidité », « économie d'énergie » et « silence ». Ce choix peut être fait par l'opérateur en fonction du temps dont il dispose et de l'environnement dans lequel s'effectue le vidage. Un autre choix possible, compatible avec le précédent, est « cycle normal » ou « cycle très sale », selon ce que l'opérateur peut observer du contenu du bac.

Selon la revendication 1, l'invention est mise en œuvre avec des bacs de collecte du type comprenant une étiquette électronique contenant des données, ladite étiquette étant lisible par un lecteur embarqué sur le camion de collecte.

Selon l'invention, le camion de collecte comprend :
- un lecteur d'étiquette électronique capable de prélever des informations contenues dans une telle étiquette portée par un bac lorsque ce bac est présenté pour son vidage,
- un moyen de détermination d'un mode de vidage adapté aux données lues sur l'étiquette électronique,
- un moyen de paramétrage de l'organe paramétrable des moyens de vidage, en fonction du mode de vidage adapté.

La demanderesse a déjà décrit, notamment dans FR2899362, un bac de collecte présentant les caractéristiques adaptées à ce mode de réalisation.

Les données présentes dans l'étiquette électronique portée par le bac peuvent être de différentes natures, à savoir :
- type de bac, en référence à une liste de types connus. Dans ce cas, le camion de collecte peut accéder à une base de données, à distance ou embarquée, faisant la relation entre chaque type de bac connu et des données dimensionnelles et/ou massiques exploitables par le moyen de détermination d'un mode de vidage adapté, ou directement entre chaque type de bac connu et un paramètre à fournir à l'organe paramétrable des moyens de vidage.
- données dimensionnelles et/ou massiques exploitables par le moyen de détermination d'un mode de vidage adapté.

En plus de ces données, l'étiquette électronique peut bien entendu contenir des données relatives à la maintenance du bac, au propriétaire du bac, à une éventuelle facturation de la collecte, etc. comme décrit dans FR2899362 .

Les deux modes de réalisation précédents (manuel et celui de la présente invention) peuvent être combinés dans un troisième mode de réalisation dans lequel les données présentes dans l'étiquette électronique du bac permettent de déterminer le mode de vidage adapté au bac et l'opérateur peut ajouter sa préférence quant au mode de vidage. Dans ce cas, les choix à la disposition de l'opérateur peuvent être, comme précédemment décrit : « rapidité », « économie d'énergie » ou « silence », ou encore « cycle normal » ou « cycle très sale », selon son jugement lorsqu'il observe le bac.

Dans un mode de réalisation, compatible avec ce qui a été précédemment décrit, la trajectoire et/ou la vitesse et/ou l'accélération du bras de levage du bac durant le mouvement de levage complet du bac peuvent prendre au moins deux configurations.

Dans un autre mode de réalisation de l'invention, compatible avec les précédents, le camion de collecte comprend un compacteur et un moyen de paramétrage des mouvements de ce compacteur et ce moyen de paramétrage est commandé en fonction du mode de vidage retenu. Par exemple :
- Si un mode d'économie d'énergie ou de silence est choisi, le compacteur peut être déclenché moins souvent.
- Si des données relatives au bac sont exploitées, le mouvement du compacteur peut être synchronisé avec celui des moyens mécaniques de vidage de façon à éviter de mettre le bac en contact avec le compacteur lorsqu'il se trouve dans la benne. Une autre possibilité est de limiter le mouvement du compacteur dans le même but.

Dans un mode de réalisation particulier de l'invention, le bras de levage comprend un peigne supérieur et un appui inférieur, le peigne supérieur étant destiné à s'engager sous une collerette du bac pour le soulever, tandis que l'appui inférieur est destiné à s'appuyer contre le flan du bac situé sous le peigne, le bras de levage s'orientant, en fonction de la géométrie du bac, fournie par son étiquette électronique ou par une base de données, de manière à ce que l'appui inférieur soit déjà en appui contre le flan du bac au moment où le peigne soulève le bac. De cette façon, le bac ne vient pas cogner contre l'appui lorsqu'il décolle du sol, ce qui est une source de bruit.

Dans un mode de réalisation particulier de l'invention, un organe de levage paramétrable est un jeu d'au moins deux préhenseurs, par exemple un couple peigne et appui d'une part, des pinces circulaires d'autre part, ou plusieurs couples peigne et appui de dimensions différentes, ledit jeu de préhenseurs étant capable de présenter, pour le levage d'un bac, le préhenseur adapté à ce bac, en fonction des indications fournies par l'étiquette électronique du bac.

Dans un mode de réalisation particulier de l'invention, un organe paramétrable consiste en une barre d'amortissement, située en partie supérieure de l'arrière du camion, au-dessus de l'ouverture de la benne, barre d'amortissement contre laquelle un bac en cours de vidage vient s'appuyer lorsqu'il a été renversé par les moyens mécaniques de levage.

La barre d'amortissement peut être paramétrée, selon l'invention, de manière à se positionner automatiquement à la bonne distance compte tenu des dimensions du bac fournies par son étiquette électronique ou par une base de données, pour que ledit bac, une fois renversé, vienne s'appuyer contre elle en laissant un jeu minimal, voire négatif (c'est-à-dire sous contrainte), de façon à éliminer les vibrations génératrices de bruit dues à des chocs répétés du bac contre la barre d'amortissement.

Selon la présente invention, un organe paramétrable est un bras de levage qui, en fonction de la géométrie du bac, fournie par son étiquette électronique ou par une base de données, oriente le bac au moment de le déposer sur le sol de manière à mettre d'abord les roues du bac en contact avec le sol, puis les pieds du bac. De cette façon, les frottements des pieds du bac sur le sol sont évités, ce qui réduit les émissions sonores.

Dans un autre mode de réalisation de l'invention, compatible avec les précédents, le camion de collecte comprend :
- des moyens de pesée d'un bac au début de son levage,
- un moyen de détermination d'un mode de vidage adapté au poids du bac,
- un moyen de paramétrage de l'organe paramétrable des moyens de vidage, en fonction du mode de vidage adapté.

Dans ce cas, il n'est pas nécessaire de disposer d'une étiquette électronique contenant des données massiques relatives au bac. Le poids réel du bac, déchets compris, est pris en compte pour déterminer le mode de vidage le plus approprié pour vider le bac.

Un mode de réalisation favorable de l'invention a pour objet une combinaison d'un camion de collecte tel que décrit précédemment et d'au moins un bac de collecte du type comprenant une étiquette électronique contenant des données, ladite étiquette étant lisible par un lecteur embarqué sur le camion de collecte.

L'invention procure l'avantage principal de permettre la diminution du bruit lors du vidage des bacs, mais également des avantages supplémentaires, corollaires du principal, et en particulier :
- l'invention préserve les bacs, en particulier leurs couvercles, et les camions de collecte en les sollicitant moins mécaniquement,
- l'invention permet des économies d'énergie en permettant un diminution de l'énergie consommée par les moyens mécaniques de levage lors de certaines phases du vidage,
- l'invention permet de sécuriser l'opération de levage et notamment de préhension du bac, si cette première étape du levage est adaptée au type de bac vidé, ce qui améliore la sécurité du personnel chargé de présenter les bacs au camion.

L'invention sera mieux comprise à la lecture de la description qui va suivre, donnée uniquement à titre d'exemple et faite en se référant aux dessins dans lesquels :
- la figure 1 est une vue de côté de l'arrière d'un camion de collecte et d'un bac de collecte de déchets selon un mode de réalisation de l'invention, le bac de collecte de déchets étant prêt à être levé ;
- la figure 2 est une vue analogue à la figure 1, le bac de collecte de déchets étant en position de vidage.

La figure 1 représente l'arrière d'un camion 1 de collecte pour le vidage de bacs 20 de collecte de déchets.

Le camion 1 de collecte comprend une benne 2 de collecte. Un bras de levage 3, 4, 5 est fixé à l'arrière du camion 1 par des moyens connus. Ce bras comprend un support 5 fixé sur le camion et apte à se déplacer verticalement, une biellette 3 pouvant pivoter autour de deux axes horizontaux situés à ses extrémités, l'un de ces axes étant porté par le support 5, et un préhenseur 4 articulé sur la biellette 3 autour de son autre axe horizontal. Le préhenseur 4 prend une position essentiellement verticale lorsque le bras 3, 4, 5 est en position de repos. Ces trois composants du bras de levage 3, 4, 5 comportent des moyens (non représentés) de contrôle de leur déplacement. Ces moyens peuvent notamment être configurés pour que l'accélération du bras de levage, soit du support et/ou de la biellette, soit variable. Ces moyens peuvent comprendre à cet effet une ou plusieurs vannes proportionnelles.

Le préhenseur 4 comprend, dans sa partie supérieure, un peigne 6 et, dans sa partie inférieure, un appui 7. Comme cela est connu, le peigne est destiné à s'engager sous une collerette 21 de préhension du bac 20 tandis que l'appui 7 est destiné à venir s'appuyer contre le flan du bac 20 pour compenser le couple de rotation engendré par le peigne lorsqu'il tire le bac vers le haut en exerçant une force ne passant pas par le centre de gravité du bac. Le camion 1 de collecte comporte également une barre 8 d'amortissement fixée pivotante selon un axe horizontal en partie arrière haute du camion 1, au dessus de l'ouverture de la benne 2. Cette barre 8 d'amortissement sert à empêcher le bac 20 de basculer dans la benne 2 lorsqu'il est au sommet de sa course montante. Cette barre 8 porte des moyens 10 d'amortissement de son mouvement par rapport au camion 1. Ces moyens 10 sont conventionnels. Ces moyens 10 peuvent également comporter des moyens (non représentés) de contrôle du déplacement de la barre. L'extrémité libre de la barre 8 d'amortissement porte des moyens 9 d'atténuation du bruit lors du contact du bac 20 avec la barre 8 d'amortissement.

Le bac 20 est un bac de collecte connu. Comme déjà évoqué, il comprend une collerette 21 de préhension apte à coopérer avec le peigne 6 afin de permettre au bras de levage 3, 4, 5 de soulever le bac 20. La partie inférieure du bac comporte deux roues 23 et deux pieds 24.

Dans un exemple ne faisant pas partie de la présente invention, le camion 1 porte un moyen 11 manuel de sélection du mode de vidage.

Dans ce mode de réalisation, la personne chargée de présenter des bacs 20 au camion 1 pour les vider choisit, grâce au moyen 11 manuel de sélection, le mode de vidage le mode le plus approprié. Le choix peut se faire entre le mode « rapidité », « économie d'énergie », « silence ». Un autre choix possible, compatible avec le précédent, est « cycle normal » ou « cycle très sale ». Ces choix sont fait par l'opérateur en fonction du temps dont il dispose, de l'environnement dans lequel s'effectue le vidage et de ce qu'il observe quant au contenu des bacs.

L'opérateur vient placer le bac 20 face au peigne 6. Le peigne 6 s'engage sous la collerette 21 de préhension. Ensuite, le bras de levage 3, 4, 5 se met en mouvement pour lever le bac et l'amener en position de vidage avec les vitesses, les accélérations (positives et négatives, c'est-à-dire décélérations) et la trajectoire déterminées par le choix de vidage.

Par exemple, lorsque l'opérateur choisit le vidage « rapide », le bras de levage est piloté de sorte que la vitesse du bras de levage atteigne rapidement une valeur importante. En outre, le bras de levage n'est pas ou peu décéléré à l'approche de la barre d'amortissement.

Lorsque l'opérateur choisit le vidage « économique », pour effectuer des économies d'énergie au niveau du camion, l'accélération varie de façon progressive de sorte que le bras de levage atteigne progressivement une vitesse de levage peu importante. En outre, le bras de levage n'est pas ou peu décéléré à l'approche de la barre d'amortissement.

Lorsque l'opérateur choisit le vidage « silencieux », le bras de levage est décéléré progressivement à l'approche de la barre d'amortissement de sorte que sa vitesse soit quasi-nulle lorsque le bac est à l'approche de la barre d'amortissement.

En outre, lorsque l'opérateur choisit le cycle « très sale », le bac peut être piloté de façon à effectuer un léger mouvement de recul et est de nouveau avancé contre la barre d'amortissement, de façon à être projeté plusieurs fois contre la barre d'amortissement lors du même mouvement de levage.

La figure 2 représente le bac 20 en position de vidage. Sur cette figure, les lignes pointillées représentent la partie du bac masquée par la paroi de la benne du camion de collecte. Le bac 20 est positionné contre la barre 8 d'amortissement et le moyen 9 d'atténuation du bruit est au contact direct avec la partie inférieure du bac 20. Le contenu du bac 20 tombe dans la benne 2 de collecte.

Le bras de levage 3, 4, 5 se met en mouvement pour déposer le bac 20 au sol. Les paramètres de la trajectoire et de la vitesse et de l'accélération lors de la descente sont fonction du choix de vidage fait par l'opérateur. L'opérateur récupère le bac 20 vide et peut présenter un autre bac 20 pour l'opération de vidage. Lors du mode « silencieux », le bras de levage est par exemple également décéléré très progressivement pour que la vitesse de ce bras soit quasi-nulle lorsque le bac touche le sol.

On notera que l'invention n'est pas limitée à ce qui a été décrit précédemment.

On va maintenant décrire des modes de réalisation de l'invention. Ces modes sont compatibles entre eux.

L'invention est mise en œuvre avec des bacs 20 de collecte du type comprenant une étiquette électronique 22 contenant des données (type de bac, données dimensionnelles, maintenance, etc.), ladite étiquette 22 étant lisible par un lecteur (non représenté) embarqué sur le camion 1 de collecte. Le camion comporte également un moyen de détermination d'un mode de vidage adapté aux données lues sur l'étiquette électronique 22 et un moyen de paramétrage d'au moins le bras de levage 3, 4, 5, mais aussi possiblement de la barre 8 d'amortissement, en fonction du mode de vidage adapté. En fonction des données lues sur l'étiquette électronique, la vitesse; l'accélération et/ou le déplacement (ou trajectoire) du bras de levage et de son support et/ou le positionnement de la barre d'amortissement sont paramétrés de manière à optimiser le vidage du bac de collecte.

L'invention et l'exemple du camion avec un moyen manuel de sélection précédemment décrit peuvent avantageusement être combinés entre eux.

Dans un autre mode de réalisation, les données lues sur l'étiquette électronique permettent de paramétrer le mouvement du bras de levage pour que le peigne 6 s'engage sous la collerette 21 du bac pour le soulever tandis que le préhenseur 4 s'oriente de manière à ce que l'appui inférieur vienne s'appuyer contre le flan du bac situé sous le peigne. De cette façon, le bac ne vient pas cogner contre l'appui lorsqu'il décolle du sol.

Dans un autre mode de réalisation, la barre 8 d'amortissement porte également des moyens (non représentés) de contrôle de déplacement permettant son positionnement. Ainsi, selon les données lues sur l'étiquette portée par le bac, une fois le bac au sommet de sa course, ledit bac vient s'appuyer contre la barre d'amortissement en laissant un jeu minimal, voire négatif, de façon à éliminer les bruits générés par les chocs répétés du bac contre la barre d'amortissement si celle-ci est mal positionnée.

Selon la présente invention, les données lues sur l'étiquette électronique permettent de paramétrer le déplacement du bras de levage 3, 4, 5, et notamment l'orientation du préhenseur 4, de manière à déposer d'abord les roues 23 du bac 20 au sol puis les pieds 24 afin de supprimer le bruit qui peut être généré par le frottement des pieds du bac lors de la dépose s'ils touchent le sol d'abord.

Dans un autre mode de réalisation de l'invention (non représenté), compatible avec les précédents, le camion de collecte comprend des moyens de pesée d'un bac au début de son levage, un moyen de détermination d'un mode de vidage adapté au poids du bac et un moyen de paramétrage de l'organe paramétrable des moyens de vidage, en fonction du mode de vidage adapté. Dans ce cas, il n'est pas nécessaire de disposer d'une étiquette électronique contenant des données massiques relatives au bac. Le poids réel du bac, déchets compris, est pris en compte pour déterminer le mode de vidage le plus approprié pour vider le bac.

Il est bien entendu que les modes de réalisation qui viennent d'être décrits ne présentent aucun caractère limitatif et qu'ils pourront recevoir toutes modifications désirables dans la mesure où elles ne sortent pas du cadre des revendications.

## Revendications

1. Camion (1) de collecte pour le vidage de bacs (20) de collecte de déchets, comprenant une benne (2) de collecte et des moyens mécaniques de vidage (3, 4, 5, 8, 9, 10) pour prendre un bac (20) présenté au vidage et lui faire suivre un mouvement de vidage complet, depuis le moment où ledit bac (20) est soulevé du sol jusqu'au moment où il est reposé sur le sol, en passant par le moment où le bac (20) est renversé pour se vider dans la benne (2), le camion comprenant :
- un lecteur d'étiquette électronique (22) capable de prélever des informations contenues dans une telle étiquette (22) portée par un bac (20) lorsque ce bac (20) est présenté pour son vidage,
- un moyen de détermination d'un mode de vidage adapté aux données lues sur l'étiquette électronique (22),
ledit camion (1) comprenant:
- au moins un organe paramétrable parmi les moyens mécaniques de vidage (3, 4, 5, 8, 9, 10), ledit au moins un organe paramétrable étant capable de suivre au moins deux modes de fonctionnement se distinguant par au moins un paramètre déterminant la cinématique et/ou la dynamique des moyens mécaniques de vidage pendant le mouvement de vidage complet d'un bac (20),
- un moyen de paramétrage dudit au moins un organe paramétrable des moyens de vidage, en fonction du mode de vidage adapté,
ledit camion étant **caractérisé en ce qu'**un organe paramétrable est le bras de levage (3, 4, 5) qui est configuré pour, en fonction de la géométrie du bac (20), fournie par son étiquette électronique (22) ou par une base de données, orienter le bac (20) au moment de le déposer sur le sol de manière à mettre d'abord les roues (23) du bac (20) en contact avec le sol, puis les pieds du bac (24).

2. Camion (1) de collecte selon la revendication 1, comprenant un moyen manuel (11) de sélection entre plusieurs modes de vidage, chaque mode de vidage correspondant à un paramétrage différent de l'organe paramétrable des moyens mécaniques de vidage (3, 4, 5, 8, 9, 10).

3. Camion (1) de collecte selon la revendication 2, dans lequel les modes de vidage proposés dépendent du type de bac (20).

4. Camion (1) de collecte selon l'une des revendications 2 et 3, dans lequel les modes de vidage proposés dépendent d'un choix entre « rapidité », « économie d'énergie » et « silence » fait par l'opérateur en fonction du temps dont il dispose et de l'environnement dans lequel s'effectue le vidage.

5. Camion (1) de collecte selon l'une des revendications 2 à 4, dans lequel les modes de vidage proposés dépendent d'un choix entre « cycle normal » ou « cycle très sale » fait par l'opérateur en fonction de ce qu'il observe quant au contenu des bacs.

6. Camion de collecte selon la revendication 5, comprenant des moyens pour accéder à une base de données, située à distance ou embarquée, faisant la relation entre des types de bac (20) connus et des données dimensionnelles et/ou massiques exploitables par le moyen de détermination d'un mode de vidage adapté, ou directement entre chaque type de bac (20) connu et un paramètre à fournir à l'organe paramétrable des moyens de vidage (3, 4, 5, 8, 9, 10).

7. Camion (1) de collecte selon l'une des revendications 1 à 6, comprenant un moyen de paramétrage des mouvements de son compacteur, ce moyen de paramétrage étant commandé en fonction du mode de vidage retenu.

8. Camion (1) de collecte selon la revendication 7, dans lequel le mouvement du compacteur est synchronisé avec celui des moyens mécaniques de vidage (3, 4, 5, 8, 9, 10) de façon à éviter de mettre le bac (20) en contact avec le compacteur lorsqu'il se trouve dans la benne (2).

9. Camion (1) de collecte selon la revendication 7, dans lequel le mouvement du compacteur est limité de façon à éviter de mettre le bac (20) en contact avec le compacteur lorsqu'il se trouve dans la benne (2).

10. Camion (1) de collecte selon l'une quelconque des revendications précédentes, dans lequel l'organe paramétrable est le bras de levage (3, 4, 5) comprenant un peigne supérieur (6) et un appui inférieur (7), le peigne supérieur (6) étant destiné à s'engager sous une collerette (21) du bac (20) pour le soulever, tandis que l'appui inférieur (7) est destiné à s'appuyer contre le flan du bac (20) situé sous le peigne (6), le bras de levage (3, 4, 5) s'orientant, en fonction de la géométrie du bac (20), fournie par son étiquette électronique (22) ou par une base de données, de manière à ce que l'appui inférieur (7) soit déjà en appui contre le flan du bac au moment où le peigne (6) soulève le bac (20).

11. Camion (1) de collecte selon l'une des revendications 1 à 10, comprenant :
- des moyens de pesée d'un bac (20) au début de son levage,
- un moyen de détermination d'un mode de vidage adapté au poids du bac (20),
- le moyen de paramétrage de l'organe paramétrable des moyens de vidage (3, 4, 5, 8, 9, 10), en fonction du mode de vidage adapté.

12. Combinaison d'un camion (1) de collecte selon l'une des revendications 1 à 11 et d'au moins un bac (20) de collecte du type comprenant une étiquette électronique (22) contenant des données, ladite étiquette (22) étant lisible par le lecteur embarqué sur le camion (1) de collecte.

## Patentansprüche

1. Sammelwagen (1) zum Entleeren von Abfallsammelbehältern (20), umfassend eine Sammelmulde (2) und mechanische Entleerungsmittel (3, 4, 5, 8, 9, 10) zum Erfassen eines zum Entleeren vorgelegten Behälters (20) und dessen Veranlassen einer vollständigen Entleerungsbewegung ab dem Moment, in dem der Behälter (20) vom Boden angehoben wird, bis zu dem Moment, in dem er auf dem Boden abgestellt wird, über den Moment, in dem der Behälter (20) umgekippt wird, um sich in die Mulde (2) zu entleeren, wobei der Wagen umfasst:
- einen elektronischen Etikettenleser (22), der in der Lage ist, Informationen, die in einem solchen Etikett (22) enthalten sind, das von einem Behälter (20) getragen wird, aufzunehmen, wenn dieser Behälter (20) zu seinem Entleeren vorgelegt wird,
- ein Mittel zum Bestimmen eines Entleerungsmodus, der an die von dem elektronischen Etikett (22) abgelesenen Daten angepasst ist, wobei der Wagen (1) umfasst:
- mindestens ein parametrierbares Organ von den mechanischen Entleerungsmitteln (3, 4, 5, 8, 9, 10), wobei das mindestens eine parametrierbare Organ in der Lage ist, mindestens zwei Betriebsmodi zu folgen, die sich durch mindestens einen Parameter unterscheiden, der die Kinematik und/oder die Dynamik der mechanischen Entleerungsmittel während der vollständigen Entleerungsbewegung eines Behälters (20) bestimmt,
- ein Mittel zum Parametrieren des mindestens einen parametrierbaren Organs der Entleerungsmittel in Abhängigkeit von dem geeigneten Entleerungsmodus, wobei der Wagen **dadurch gekennzeichnet ist, dass** ein parametrierbares Organ der Hebearm (3, 4, 5) ist, der dafür ausgelegt ist, in Abhängigkeit von der Geometrie des Behälters (20), die von seinem elektronischen Etikett (22) oder von einer Datenbank bereitgestellt wird, den Behälter (20) beim Aufstellen auf den Boden so auszurichten, dass zunächst die Räder (23) des Behälters (20), dann die Füße des Behälters (24) in Kontakt mit dem Boden gelangen.

2. Sammelwagen (1) nach Anspruch 1, umfassend ein manuelles Mittel (11) zum Auswählen zwischen mehreren Entleerungsmodi, wobei jeder Entleerungsmodus einem anderen Parametrieren des parametrierbaren Organs der mechanischen Entleerungsmittel (3, 4, 5, 8, 9, 10) entspricht.

3. Sammelwagen (1) nach Anspruch 2, wobei die vorgeschlagenen Entleerungsmodi von der Art des Behälters (20) abhängen.

4. Sammelwagen (1) nach einem der Ansprüche 2 und 3, wobei die vorgeschlagenen Entleerungsmodi von einer Auswahl zwischen "Schnell", "Energieeinsparung" und "Leise" abhängen, die von dem Bediener in Abhängigkeit von der verfügbaren Zeit und der Umgebung, in der die Entleerung stattfindet, getroffen wird.

5. Sammelfahrzeug (1) nach einem der Ansprüche 2 bis 4, wobei die vorgeschlagenen Entleerungsmodi von einer Auswahl zwischen "normaler Zyklus" oder "sehr verschmutzter Zyklus" abhängen, die von dem Bediener in Abhängigkeit davon, was er im Hinblick auf den Inhalt der Behälter beobachtet, getroffen wird.

6. Sammelwagen nach Anspruch 5, umfassend Zugriffsmittel auf eine Datenbank, die sich entfernt oder eingebaut befindet, die die Verbindung zwischen bekannten Behältertypen (20) und den von dem Mittel zum Bestimmen eines geeigneten Entleerungsmodus nutzbaren Maß- und/oder Massendaten oder direkt zwischen jedem bekannten Typ eines Behälters (20) und einem dem parametrierbaren Organ der Entleerungsmittel (3, 4, 5, 8, 9, 10) bereitzustellenden Parameter herstellen.

7. Sammelwagen (1) nach einem der Ansprüche 1 bis 6, umfassend ein Mittel zum Parametrieren der Bewegungen seines Verdichters, wobei dieses Mittel zum Parametrieren in Abhängigkeit von dem gewählten Entleerungsmodus gesteuert wird.

8. Sammelwagen (1) nach Anspruch 7, wobei die Bewegung des Verdichters mit der der mechanischen Entleerungsmittel (3, 4, 5, 8, 9, 10) derart synchronisiert wird, dass ein Inkontaktversetzen des Behälters (20) mit dem Verdichter vermieden wird, wenn er sich in der Mulde (2) befindet.

9. Sammelwagen (1) nach Anspruch 7, wobei die Bewegung des Verdichters derart begrenzt ist, dass ein Inkontaktversetzen des Behälters (20) mit dem Verdichter vermieden wird, wenn er sich in der Mulde (2) befindet.

10. Sammelwagen (1) nach einem der vorhergehenden Ansprüche, wobei das parametrierbare Organ der Hebearm (3, 4, 5) ist, der einen oberen Kamm (6) und eine untere Stütze (7) umfasst, wobei der obere Kamm (6) unter einen Flansch (21) des Behälters (20) eingreifen soll, um ihn anzuheben, während die untere Stütze (7) gegen die Platte des Behälters (20) drücken soll, die sich unter dem Kamm (6) befindet, wobei sich der Hebearm (3, 4, 5) in Abhängigkeit von der Geometrie des Behälters (20), die von seinem elektronischen Etikett (22) oder von einer Datenbank bereitgestellt wird, so ausrichtet, dass sich die untere Stütze (7) bereits an der Platte des Behälters abstützt, wenn der Kamm (6) den Behälter (20) anhebt.

11. Sammelwagen (1) nach einem der Ansprüche 1 bis 10, umfassend:
- Mittel zum Wiegen eines Behälters (20) zu Beginn seines Anhebens,
- ein Mittel zum Bestimmen eines Entleerungsmodus, der an das Gewicht des Behälters (20) angepasst ist,
- das Mittel zum Parametrieren des parametrierbaren Organs der Entleerungsmittel (3, 4, 5, 8, 9, 10) in Abhängigkeit von dem geeigneten Entleerungsmodus.

12. Kombination eines Sammelwagens (1) nach einem der Ansprüche 1 bis 11 und mindestens eines Sammelbehälters (20) des Typs, der ein elektronisches Etikett (22) umfasst, das Daten enthält, wobei das Etikett (22) von dem im Sammelwagen (1) eingebauten Lesegerät lesbar ist.

## Claims

1. Collection truck (1) for emptying waste collection receptacles (20), comprising a collection body (2) and mechanical emptying means (3, 4, 5, 8, 9, 10) for taking hold of a receptacle (20) to be emptied and subjecting it to a complete emptying movement, from the moment when said receptacle (20) is lifted from the ground to the moment when it is placed back on the ground, and including the moment when the receptacle (20) is flipped upside down in order to be emptied into the collection body (2), the truck comprising:
- an electronic label reader (22) capable of extracting information contained in such a label (22) on a receptacle (20) when said receptacle (20) is positioned for being emptied,
- a means for determining an emptying mode suited to the data read from the electronic label (22), said truck (1) comprising:
- at least one configurable member among the mechanical emptying means (3, 4, 5, 8, 9, 10), said at least one configurable member being able to follow at least two operating modes distinguished by at least one parameter that determines the kinematics and/or the dynamics of the mechanical emptying means during the complete emptying movement of a receptacle (20),
- a means for configuring said at least one configurable member of the emptying means according to the suitable emptying mode,
said truck being **characterized in that** one configurable member is the lifting arm (3, 4, 5) which is designed to orient the receptacle (20) when placing it on the ground such that the wheels (23) of the receptacle (20) are brought into contact with the ground first, followed by the feet of the receptacle (24), depending on the geometry of the receptacle (20) as indicated by its electronic label (22) or by a database.

2. Collection truck (1) according to claim 1, comprising a manual means (11) for making a selection from a plurality of emptying modes, each emptying mode corresponding to a different configuration of the configurable member of the mechanical emptying means (3, 4, 5, 8, 9, 10).

3. Collection truck (1) according to claim 2, wherein the proposed emptying modes are dependent on the type of receptacle (20).

4. Collection truck (1) according to either claim 2 or claim 3, wherein the proposed emptying modes are dependent on a choice between "speed", "energy saving" and "silence" made by the operator on the basis of the time available and the environment in which the emptying is taking place.

5. Collection truck (1) according to any of claims 2 to 4, wherein the proposed emptying modes are dependent on a choice between "normal cycle" or "very dirty cycle" made by the operator on the basis of what he observes about the contents of the receptacles.

6. Collection truck according to claim 5, comprising means for accessing a database which is located remotely or on board and establishes the connection between known types of receptacle (20) and dimensional and/or mass data that can be utilized by the means for determining a suitable emptying mode, or establishes the direct connection between each type of known receptacle (20) and a parameter to be supplied to the configurable member of the emptying means (3, 4, 5, 8, 9, 10).

7. Collection truck (1) according to any of claims 1 to 6, comprising a means for configuring the movements of its compactor, this configuration means being controlled according to the selected emptying mode.

8. Collection truck (1) according to claim 7, wherein the movement of the compactor is synchronized with that of the mechanical emptying means (3, 4, 5, 8, 9, 10) so as to prevent the receptacle (20) from being brought into contact with the compactor when said receptacle is in the collection body (2).

9. Collection truck (1) according to claim 7, wherein the movement of the compactor is limited so as to prevent the receptacle (20) from being brought into contact with the compactor when said receptacle is in the collection body (2).

10. Collection truck (1) according to any of the preceding claims, wherein the configurable member is the lifting arm (3, 4, 5) comprising an upper comb (6) and a lower support (7), the upper comb (6) being intended to engage under a flange (21) of the receptacle (20) so as to lift said receptacle, whereas the lower support (7) is intended to rest against the side of the receptacle (20) located below the comb (6), the lifting arm (3, 4, 5) being oriented, depending on the geometry of the receptacle (20) as indicated by its electronic label (22) or by a database, such that the lower support (7) already abuts the side of the receptacle when the comb (6) lifts the receptacle (20).

11. Collection truck (1) according to any of claims 1 to 10, comprising:
- means for weighing a receptacle (20) at the start of the process whereby said receptacle is lifted,
- a means for determining an emptying mode suited to the weight of the receptacle (20),
- the means for configuring the configurable member of the emptying means (3, 4, 5, 8, 9, 10) according to the suitable emptying mode.

12. Combination of a collection truck (1) according to any of claims 1 to 11 and at least one collection receptacle (20) of the type comprising an electronic label (22) containing data, said label (22) being readable by the reader on board the collection truck (1).
